# EUROPÄISCHE PATENTSCHRIFT

(11) **EP 2 639 514 B1**
(45) Veröffentlichungstag und Bekanntmachung des Hinweises auf die Patenterteilung: **12.05.2021**
(21) Anmeldenummer: 13157606.8
(22) Anmeldetag: 04.03.2013
(51) Int. Cl.: F24C 15/10

(54) **Gargerätevorrichtung**
Cooking device
Dispositif d'appareil de cuisson

(30) Priorität: 14.03.2012 ES 201230383
(43) Veröffentlichungstag der Anmeldung: 18.09.2013
(73) Patentinhaber: BSH Hausgeräte GmbH, 81739 München (DE)
(72) Erfinder: Alonso Esteban, Rafael, 22004 Huesca (ES); Franco Gutierrez, Carlos, 50017 Zaragoza (ES); Garcia Jimenez, Jose Ramon, 86316 Friedberg (DE); Garcia Martinez, Jose Andres, 50014 Zaragoza (ES); Garde Aranda, Ignacio, 50012 Zaragoza (ES); Llorente Gil, Sergio, 50009 Zaragoza (ES); Paesa García, David, 50015 Zaragoza (ES); Rivera Peman, Julio, 50410 Cuarte de Huerva (Zaragoza) (ES)

(56) Entgegenhaltungen:
- EP-A1- 1 475 583
- EP-A1- 2 413 041
- EP-A2- 0 567 813
- WO-A1-2005/076667
- WO-A1-2009/083383
- WO-A2-2011/086506
- DE-A1- 10 211 671
- DE-A1-102005 046 716
- DE-B3-102004 055 475

## Beschreibung

Die Erfindung geht aus von einer Gargerätevorrichtung nach dem Oberbegriff des Anspruchs 1.

Es sind Kochfelder bekannt, die einen Temperatursensor zur Detektion einer Gargeschirrtemperatur aufweisen und die eine Kühleinheit für diesen Temperatursensor aufweisen.

Die Aufgabe der Erfindung besteht insbesondere darin, eine gattungsgemäße Vorrichtung mit verbesserten Eigenschaften hinsichtlich einer Geräuschentwicklungsvermeidung bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einer Gargerätevorrichtung, insbesondere einer Kochfeldvorrichtung, mit zumindest einer Sensoreinheit, die dazu vorgesehen ist, zumindest eine Garkenngröße zu bestimmen, und mit zumindest einer Überhitzungsvermeidungseinheit, die dazu vorgesehen ist, eine Überhitzung der zumindest einen Sensoreinheit zu vermeiden.

Es wird vorgeschlagen, dass die Überhitzungsvermeidungseinheit zumindest eine statische, thermisch aktive Einheit aufweist. Unter einer "Gargerätevorrichtung" soll insbesondere eine Vorrichtung verstanden werden, die dazu vorgesehen ist, in einem Gargerät, beispielsweise einem Backofen, einer Mikrowelle und/oder einem Kochfeld, insbesondere einem Kochfeld mit variabler Kochzone, beispielsweise einem Matrixkochfeld, Anwendung zu finden. Unter einer "Sensoreinheit" soll insbesondere eine Einheit verstanden werden, die zumindest ein Sensorelement aufweist. Unter einem "Sensorelement" soll insbesondere ein Element verstanden werden, das dazu vorgesehen ist, eine physikalische Größe, insbesondere eine Temperatur, eine, vorteilhaft elektromagnetische, Strahlung, eine Masse, eine Länge, eine elektrische Spannung und/oder einen elektrischen Strom, in eine andere, vorzugsweise elektrische, physikalische Größe, insbesondere eine Spannung, einen Strom und/oder ein digitales Signal, umzuwandeln. Insbesondere weist die Sensoreinheit zumindest eine Gehäuseeinheit auf, die dazu vorgesehen ist, zumindest Sensorelemente der Sensoreinheit gegen zumindest eine andere Einheit, insbesondere eine Heizeinheiten und/oder eine Leistungselektronikeinheit, der Gargerätevorrichtung und/oder eines Gargeräts, in dem die Gargerätevorrichtung verbaut ist, abzugrenzen. Vorzugsweise ist die Gehäuseeinheit zumindest im Wesentlichen, insbesondere zu mindestens 50 %, vorteilhaft zu mindestens 80 %, vorzugsweise zu mindestens 95 %, von zumindest einem Metall, insbesondere zumindest von Aluminium, gebildet, um eine niedrige Störanfälligkeit der Sensoreinheit durch Einfluss von elektromagnetischer Strahlung, insbesondere Wärmestrahlung und/oder Radiowellen, zu erreichen und/oder eine hohe Wärmeleitfähigkeit der Gehäuseeinheit zu erreichen. Insbesondere weist die Sensoreinheit zumindest eine Auswerteelektronik, insbesondere eine Verstärkereinheit, auf, die dazu vorgesehen ist, Messwerte des Sensorelements aufzubereiten, insbesondere ein Signal des Sensorelements zu verstärken. Unter einer "Garkenngröße" wird eine Kenngröße verstanden werden, die einen Garbetrieb charakterisiert. Insbesondere stellt die Garkenngröße eine Kenngröße der Gargerätevorrichtung, eine Kenngröße eines Gargutbehälters, insbesondere eines Topfes, einer Pfanne, eines Backblechs und/oder eines Bräters, und/oder eine Kenngröße von in dem Gargutbehälter bevorratetem Gargut dar. Unter einer "Überhitzungsvermeidungseinheit" soll insbesondere eine Einheit verstanden werden, die dazu vorgesehen ist, einen Anstieg einer Temperatur der Sensoreinheit über einen bestimmten Grenzwert, der insbesondere maximal 100 °C, vorteilhaft maximal 80 °C, vorzugsweise maximal 60 °C, beträgt, zumindest für eine bestimmte Zeit, insbesondere für zumindest 20 min, vorteilhaft für zumindest 40 min, vorzugsweise für zumindest 60 min, zu vermeiden. Unter "einer statischen, thermisch aktiven Einheit" soll insbesondere eine Einheit mit zumindest einem statischen, thermisch aktiven Element verstanden werden. Unter einem "statischen, thermisch aktiven Element" soll insbesondere ein Element verstanden werden, das dazu vorgesehen ist, Wärme zu transportieren und/oder aufzunehmen, wobei bei dem Wärmetransport und/oder der Wärmeaufnahme ein Materiefluss verzichtbar ist, insbesondere auf einen von einer reinen Konvektion abweichenden Materiefluss verzichtet wird. Insbesondere ist das statische, thermisch aktive Element dazu vorgesehen, bei einer Erwärmung von 20 °C bis zu einer Temperatur 5 K über dem Grenzwert eine Wärmemenge von zumindest 50 J, insbesondere zumindest 100 J, vorteilhaft zumindest 150 J, vorzugsweise zumindest 200 J je Gramm Eigengewicht aufzunehmen und/oder je Sekunde eine Wärmemenge von zumindest 0,5 J, vorteilhaft zumindest 1 J, vorzugsweise zumindest 2 J, insbesondere gegen ein vorhandenes Temperaturgefälle zu transportieren. Es kann insbesondere eine geringe Lautstärke erreicht werden, da auf einen Einsatz eines zusätzlichen Lüfters verzichtet werden kann.

Weiterhin wird vorgeschlagen, dass die statische, thermisch aktive Einheit zumindest zwei unterschiedliche Arten von statischen, thermisch aktiven Elementen aufweist. Es kann insbesondere eine effiziente Überhitzungsvermeidung erreicht werden.

Erfindungsgemäß weist die statische, thermisch aktive Einheit zumindest ein als Peltierelement ausgebildetes statisches, thermisch aktives Element auf. Unter einem "Peltierelement" soll insbesondere eine statische, thermisch aktive Einheit verstanden werden, die zumindest zwei aktive Zonen, insbesondere Oberflächen, aufweist und die dazu vorgesehen ist, durch einen elektrischen Stromfluss Wärme von einer der aktiven Zone zu einer anderen der aktiven Zonen zu transportieren. Vorzugsweise ist eine Wärmetransportrichtung von einer Stromrichtung abhängig. Es kann insbesondere eine leistungsfähige und/oder effiziente Kühlung erreicht werden. Insbesondere kann auch dann eine Kühlung erreicht werden, wenn eine Temperatur der Sensoreinheit kleiner ist, als eine Temperatur einer gekoppelten Wärmeaufnahmeeinheit.

Weiterhin wird vorgeschlagen, dass die statische, thermisch aktive Einheit zusätzlich zumindest ein als Latentwärmespeicherelement ausgebildetes, statisches, thermisch aktives Element aufweist. Unter einem "Latentwärmespeicherelement" soll insbesondere ein Element verstanden werden, das zumindest eine Phasengrenze, insbesondere zwischen einer festen Phase und einer flüssigen und/oder gelösten Phase, bei Normaldruck bei zumindest einer Grenztemperatur aufweist und dazu vorgesehen ist, bei einem Überschreiten der Phasengrenze bzw. der Grenztemperatur von einer Temperatur unter der Grenztemperatur zu einer Temperatur über der Grenztemperatur, Wärme, in Form von Phasenwechselwärme, insbesondere resultierend aus einer Schmelz- und/oder Lösungsenthalpie, aufzunehmen und/oder bei Abkühlung von einer Temperatur über der Grenztemperatur zu einer Temperatur unter der Grenztemperatur Wärme, in Form von Phasenwechselwärme, abzugeben. Insbesondere beträgt die Grenztemperatur zumindest 30 °C, vorteilhaft zumindest 40 °C, vorzugsweise zumindest 50 °C. Insbesondere beträgt die Grenztemperatur maximal 100 °C, vorteilhaft maximal 80 °C, vorzugsweise maximal 70 °C. Insbesondere ist das Latentwärmespeicherelement dazu vorgesehen, bei Übergang über die Phasengrenze eine Wärmemenge von zumindest 1 Wh, insbesondere zumindest 2 Wh, vorteilhaft zumindest 3 Wh, vorzugsweise zumindest 4 Wh, aufzunehmen. Vorzugsweise weist das Latentwärmespeicherelement zumindest ein Gehäuse auf, das mit Latentwärmespeichermaterial gefüllt ist. Vorteilhaft ist dieses Gehäuse zumindest großteils, insbesondere zu mindestens 50 %, vorteilhaft zu mindestens 80 %, vorzugsweise mindestens 95 %, aus zumindest einem Metall, insbesondere Aluminium, gebildet. Es kann insbesondere eine über längere Zeit konstante Temperatur erreicht werden, was zu einer erhöhten Messpräzision führen kann.

Vorteilhaft wird vorgeschlagen, dass die Überhitzungsvermeidungseinheit zumindest eine Wärmeaufnahmeeinheit aufweist, die über die statische, thermisch aktive Einheit mit der Sensoreinheit thermisch verbunden ist. Insbesondere ist die Wärmeaufnahmeeinheit teilweise einstückig mit der statischen, thermisch aktiven Einheit ausgebildet. Unter einer "Wärmeaufnahmeeinheit" soll insbesondere eine Einheit verstanden werden, die dazu vorgesehen ist, als Wärmesenke zu dienen. Insbesondere weist die Wärmeaufnahmeeinheit zumindest einen Kühlkörper und/oder zumindest einen Lüfter auf. Insbesondere ist der Kühlkörper als Kühlkörper der Leistungselektronik, als Abschirmeinheit eines Heizelements, insbesondere eines Induktionsheizelements, und/oder als Gehäuseteil eines die Gargerätevorrichtung aufweisenden Gargeräts ausgebildet. Insbesondere weist die Wärmeaufnahmeeinheit zumindest ein Wärmerohr auf, das dazu vorgesehen ist, einen guten Wärmekontakt zwischen dem Kühlkörper und der statischen, thermisch aktiven Einheit herzustellen. Insbesondere ist der Lüfter dazu vorgesehen zumindest ein Fluid, insbesondere Luft, an dem Kühlkörper entlangzuführen, wobei das Fluid dazu vorgesehen ist, Wärme vom Kühlkörper aufzunehmen und abzutransportieren. Es kann insbesondere eine andauernde Kühlung erreicht werden. Insbesondere kann eine Verminderung benötigter Teile erreicht werden. Insbesondere können Kosten gespart werden.

Erfindungsgemäß ist die Sensoreinheit dazu vorgesehen, zumindest eine Gartemperaturkenngröße zu bestimmen. Unter einer Gartemperaturkenngröße wird Garkenngröße verstanden, die eine Temperatur eines Garguts und/oder eines Gargutbehälters wiederspiegelt. Insbesondere weist die Sensoreinheit zumindest einen berührungslosen Temperatursensor, insbesondere einen Infrarotsensor, auf. Zusätzlich ist es denkbar, dass die Sensoreinheit dazu vorgesehen ist, ein Gewicht des Garguts und/oder des Gargutbehältnisses zu bestimmen, eine Leistungskenngröße, insbesondere einen Strom eines Heizelements, zu messen und/oder eine Größe des Gargutbehältnisses zu bestimmen. Bei einer Bestimmung der Temperatur mit einem Infrarotsensor ist die Erfindung vorteilhaft einsetzbar, da hier eine Temperatur des Sensors ein Messergebnis besonders stark beeinflussen kann.

Ferner wird vorgeschlagen, dass die Sensoreinheit zumindest einen Temperatursensor aufweist, der dazu vorgesehen ist, eine Temperaturkenngröße der Sensoreinheit zu bestimmen. Insbesondere ist der Temperatursensor als Heißleiter ausgebildet. Es kann insbesondere eine verbesserte Messung erreicht werden. Insbesondere kann ein Einfluss einer Temperatur der Sensoreinheit auf ein Messergebnis, insbesondere rechnerisch, korrigiert werden.

Vorteilhaft wird vorgeschlagen, dass die Gargerätevorrichtung zumindest eine Steuereinheit aufweist, die dazu vorgesehen ist, zumindest ein statisches, thermisch aktives Element, insbesondere zumindest ein Peltierelement, in Abhängigkeit von Werten der Temperaturkenngröße zu aktivieren. Unter einer "Steuereinheit" soll insbesondere eine elektronische Einheit verstanden werden, die vorzugsweise in einer Steuer- und/oder Regeleinheit eines Gargeräts zumindest teilweise integriert ist. Vorzugsweise umfasst die Steuereinheit eine Recheneinheit und insbesondere zusätzlich zur Recheneinheit eine Speichereinheit mit einem darin gespeicherten Steuer- und/oder Regelprogramm, das dazu vorgesehen ist, von der Recheneinheit ausgeführt zu werden. Insbesondere ist die Steuereinheit als integrierter Schaltkreis ausgebildet. Insbesondere ist die Steuereinheit dazu vorgesehen, ein statisches, thermisch aktives Element zu aktivieren, wenn ein Wert der Temperaturkenngröße einen Grenzwert überschreitet.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein erfindungsgemäßes Kochfeld in einer schematischen Ansicht von oben,
- Fig. 2: eine erste erfindungsgemäße Gargerätevorrichtung in einer schematischen Schnittdarstellung und
- Fig. 3: eine zweite erfindungsgemäße Gargerätevorrichtung in einer schematischen Schnittdarstellung.

Figur 1 zeigt ein als Induktionskochfeld ausgebildetes Gargerät 10 mit vier als Kochfeldvorrichtung ausgebildeten Gargerätevorrichtungen 12, 14, 16, 18. Das Gargerät 10 weist vier als Induktionsheizelemente ausgebildete Heizelemente 22, 24, 26, 28 auf, die unter einer Kochfeldplatte 20 angeordnet sind. Auf der Kochfeldplatte 20 sind durch die Heizelemente 22, 24, 26, 28 Heizzonen vorgegeben, in denen Gargefäße 30 bzw. Gargeschirr zu einer Erwärmung aufgestellt werden können.

Figur 2 zeigt einen Schnitt entlang der Linie II-II in Figur 1 beispielhaft durch die Gargerätevorrichtung 12. Die Gargerätevorrichtung 12 weist eine Sensoreinheit 40 auf. Die Sensoreinheit 40 ist dazu vorgesehen eine Temperatur des Gargefäßes 30 zu bestimmen. Die Sensoreinheit 40 weist ein als Infrarotsensor ausgebildetes Sensorelement 42 auf. Weiterhin weist die Sensoreinheit 40 eine Auswerteelektronik 44 auf. Die Sensoreinheit 40 weist zudem einen Temperatursensor 46 auf, der dazu vorgesehen ist, eine Temperatur der Sensoreinheit 40 zu bestimmen. Das Sensorelement 42, die Auswerteelektronik 44 und der Temperatursensor 46 sind in einer Gehäuseeinheit 48 der Sensoreinheit 40 untergebracht. Die Gehäuseeinheit 48 ist aus Aluminium gebildet. Die Gehäuseeinheit 48 weist ein Fenster 84, alternativ eine Öffnung, auf, durch die hindurch das Sensorelement 42 Messungen durchführen kann. Das Sensorelement 42 ist thermisch mit der Gehäuseeinheit 48, beispielsweise über eine elektrisch isolierende Wärmeleitpaste oder vergleichbares gekoppelt.

Die Sensoreinheit 40 der Gargerätevorrichtung 12 ist in einem Garbetriebszustand unter dem Heizelement 22 angeordnet. Wobei ein Blickfeld des Sensorelements 42 durch das Heizelement 22 hindurch bis zur Kochfeldplatte 20 im infraroten Spektralbereich optisch frei ist. Die Kochfeldplatte 20, ist an einer Stelle 21, an der infrarote Strahlung des Gargefäßes 30 durch die Kochfeldplatte 20 transmittiert wird, speziell, beispielsweise durch Laserbeschuss, behandelt, um eine Transmissivität und/oder Infrarotleiteigenschaften zu verbessern. Zwischen dem Sensorelement 42 und der Kochfeldplatte 20 ist ein optisches Leitelement 82 angeordnet, um Streulichteinflüsse auf das Sensorelement 42 zu vermeiden. Das optische Leitelement 82 ist als Glasfaser ausgebildet, die die Stelle 21 mit der Sensoreinheit 40 verbindet. Alternativ kann auf das optische Leitelement 82 auch verzichtet werden, wenn die Sensoreinheit 40 in freier Sichtstrecke zur Stelle 21 angeordnet ist.

Das Heizelement 22 weist eine Abschirmeinheit 23 auf, die dazu vorgesehen ist, von dem Heizelement 22 erzeugte, elektromagnetische Wechselfelder abzufangen, um einen Einfluss dieser auf Elektronik des Gargeräts 10 zu vermeiden. Die Abschirmeinheit 23 ist aus Aluminium gefertigt. Die Abschirmeinheit 23 ist als Blech ausgebildet. Weiterhin weist das Gargerät 10 eine Leistungselektronikeinheit 50 auf, die dazu vorgesehen ist, die Heizelemente 22, 24, 26, 28 mit Energie zu versorgen. Die Leistungselektronikeinheit 50 wird durch einen Kühlkörper 52 gekühlt.

Die Gargerätevorrichtung 12 weist weiterhin eine Überhitzungsvermeidungseinheit 60 auf, die dazu vorgesehen ist, eine Überhitzung der Sensoreinheit 40 zu vermeiden. Die Überhitzungsvermeidungseinheit 60 weist eine statische, thermisch aktive Einheit 62 auf. Die statische, thermisch aktive Einheit 62 weist ein als Peltierelement ausgebildetes, erstes statisches, thermisch aktives Element 64 auf. Eine erste aktive Zone des ersten statischen, thermisch aktiven Elements 64 ist direkt mit der Gehäuseeinheit 48 der Sensoreinheit 40 verbunden.

Die Überhitzungsvermeidungseinheit 60 weist weiterhin eine Wärmeaufnahmeeinheit 70 auf, die über die erste statische, thermisch aktive Einheit 62 mit der Sensoreinheit 40 thermisch verbunden ist. Die Wärmeaufnahmeeinheit 70 weist ein Wärmerohr 72 auf. Ein erstes Ende des Wärmerohrs 72 ist direkt mit einer zweiten aktiven Zone des ersten statischen, thermisch aktiven Elements 64 verbunden. Ein zweites Ende des Wärmerohrs 72 ist direkt mit dem Kühlkörper 52 der Leistungselektronikeinheit 50 verbunden. Der Kühlkörper 52 ist Teil der Wärmeaufnahmeeinheit 70.

Alternativ ist es denkbar, dass die erste aktive Zone des ersten statischen, thermisch aktiven Elements 64 direkt mit dem Kühlkörper 52 verbunden ist und ein Wärmerohr zwischen der zweiten aktiven Zone des ersten statischen, thermisch aktiven Elements 64 und der Sensoreinheit 40 angeordnet ist, oder dass beide der aktiven Zonen jeweils über ein Wärmerohr mit der Sensoreinheit 40 bzw. dem Kühlkörper 52 verbunden sind.

Die Gargerätevorrichtung 12 weist eine Steuereinheit 80 auf, die dazu vorgesehen ist, das erste statische, thermisch aktive Element 64 in Abhängigkeit von Werten der Temperaturkenngröße des Temperatursensors 46 der Sensoreinheit 40 zu aktivieren. Die Steuereinheit 80 ist weiterhin dazu vorgesehen, die Leistungselektronikeinheit 50 zu steuern. Die Steuereinheit 80 ist dazu vorgesehen, das erste statische, thermisch aktive Element 64 zu aktivieren, wenn eine Temperatur der Sensoreinheit 40 eine Grenztemperatur von 60 °C übersteigt. Wärme wird dann von der Gehäuseeinheit 48 an der ersten aktiven Zone des ersten statischen, thermisch aktiven Elements 64 abgenommen und an der zweiten aktiven Zone abgegeben, von wo sie über das Wärmerohr 72 zum Kühlkörper 52 geleitet wird.

Alternativ ist es denkbar, dass die Steuereinheit 80 lediglich zur Aktivierung des ersten statischen, thermisch aktiven Elements 64 vorgesehen ist und als integrierter Schaltkreis in die Auswerteelektronik 44 der Sensoreinheit 40 integriert ist.

Weiterhin ist denkbar, dass die Steuereinheit 80 dazu vorgesehen ist, bei einer Temperatur unter 55 °C das erste statische, thermisch aktive Element 64 in umgekehrter Richtung zu betreiben und eine Temperatur der Sensoreinheit 40 zu erhöhen, um eine zeitlich möglichst konstante Temperatur zu erreichen. Das erste statische, thermisch aktive Element 64 weist einen typischen Leistungsfaktor von 1,5 auf und ist dazu ausgelegt, einen Wärmestrom von 5W zu transportieren.

In einer alternativen Ausgestaltung ist es denkbar, dass auf das Wärmerohr 72 verzichtet wird und der Kühlkörper 52 nicht Teil der Wärmeaufnahmeeinheit 70 ist (gestrichelt in Figur 2 angedeutet). Stattdessen ist eine erste aktive Zone eines ersten statischen, thermisch aktiven Elements 64' direkt mit der Gehäuseeinheit 48 der Sensoreinheit 40 verbunden und eine zweite aktive Zone des ersten statischen, thermisch aktiven Elements 64 ist direkt mit der Abschirmeinheit 23 verbunden, wobei die Abschirmeinheit 23 Teil der Wärmeaufnahmeeinheit 70 ist.

In der Figur 3 ist ein weiteres Ausführungsbeispiel der Erfindung gezeigt. Die nachfolgenden Beschreibungen beschränken sich im Wesentlichen auf die Unterschiede zwischen den Ausführungsbeispielen, wobei bezüglich gleichbleibender Bauteile, Merkmale und Funktionen auf die Beschreibung des Ausführungsbeispiels der Figuren 1 und 2 verwiesen werden kann. Zur Unterscheidung der Ausführungsbeispiele ist an die Bezugszeichen des Ausführungsbeispiels nach Figur 3 der Buchstabe a angefügt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Figuren 1 und 2 verwiesen werden.

Figur 2 zeigt eine alternative Ausgestaltung einer Gargerätevorrichtung 12a. Die Gargerätevorrichtung 12a weist eine Sensoreinheit 40a und eine Überhitzungsvermeidungseinheit 60a mit einer statischen, thermisch aktiven Einheit 62a auf. Die statische, thermisch aktive Einheit 62a weist zwei unterschiedliche Arten von statischen, thermisch aktiven Elementen 64a, 66a auf. Die Gargerätevorrichtung 12a weist ein als Peltierelement ausgebildetes, erstes statisches, thermisch aktives Element 64a auf. Weiterhin weist die statische, thermisch aktive Einheit 62a ein als Latentwärmespeicherelement ausgebildetes, zweites statisches, thermisch aktives Element 66a auf. Das zweite statische, thermisch aktive Element 66a ist als ein mit Latentwärmespeichermittel gefülltes Gehäuse 68a ausgebildet. Das Gehäuse 68a ist aus Aluminium gefertigt. Als Latentwärmespeichermittel ist Paraffin in das Gehäuse 68a eingefüllt, das eine Phasengrenze, einen Schmelzübergang, bei 60 °C aufweist. Das Paraffin weist eine spezifische Schmelzwärme von 200 J/g auf. Um der thermischen Ausdehnung des Paraffins bei Erwärmung zu entgegnen, werden 90 g des Paraffins heiß in das Gehäuse 68a gegossen, wobei es beim Abkühlen einen Hohlraum im Gehäuse 68a hinterlässt. Es sind auch andere Paraffine, beispielsweise mit Schmelztemperaturen zwischen 45 °C und 60 °C, denkbar.

Eine erste aktive Zone des ersten statischen, thermisch aktiven Elements 64a ist direkt mit einer Gehäuseeinheit 48a der Sensoreinheit 40a verbunden. Eine zweite aktive Zone des ersten statischen, thermisch aktiven Elements 64a ist direkt mit dem Gehäuse 68a des zweiten statischen, thermisch aktiven Elements 66a verbunden. Durch die hohe Wärmespeicherkapazität kann bei einem angenommenen Wärmetransport des ersten statischen, thermisch aktiven Elements 64a von 5 W eine Temperatur der Sensoreinheit 40a über eine Stunde konstant gehalten werden.

Das zweite statische, thermisch aktive Element 64a bildet eine Wärmeaufnahmeeinheit 70a. Es ist denkbar, dass an unbedeckten Außenwandungen des Gehäuses 68a Kühlfinnen angeordnet sind, um Wärme abzugeben.

Alternativ ist es denkbar, dass in einer weiteren Ausgestaltung auf das erste statische, thermisch aktive Element 64a verzichtet wird, wobei die Gehäuseeinheit 48a und das Gehäuse 68a in direktem Kontakt stehen. Hierbei ist bevorzugt Paraffin mit einer Schmelztemperatur von 50 °C einzusetzen. Insbesondere kann eine Menge an Paraffin reduziert werden, da ein Wärmeeintrag durch elektrische Leistung des ersten statischen, thermisch aktiven Elements 64a entfällt. Ebenso entfällt eine Steuerung des ersten statischen, thermisch aktiven Elements 64a, und es kann auf einen Temperatursensor 46a der Sensoreinheit 40a verzichtet werden.

**Bezugszeichen**

| | | | |
|---|---|---|---|
| 10 | Gargerät | 68 | Gehäuse |
| 12 | Gargerätevorrichtung | 70 | Wärmeaufnahmeeinheit |
| 14 | Gargerätevorrichtung | 72 | Wärmerohr |
| 16 | Gargerätevorrichtung | 80 | Steuereinheit |
| 18 | Gargerätevorrichtung | 82 | optisches Leitelement |
| 20 | Kochfeldplatte | 84 | Fenster |
| 21 | Stelle | | |
| 22 | Heizelement | | |
| 23 | Abschirmeinheit | | |
| 24 | Heizelement | | |
| 26 | Heizelement | | |
| 28 | Heizelement | | |
| 30 | Gargefäß | | |
| 40 | Sensoreinheit | | |
| 42 | Sensorelement | | |
| 44 | Auswerteelektronik | | |
| 46 | Temperatursensor | | |
| 48 | Gehäuseeinheit | | |
| 50 | Leistungselektronikeinheit | | |
| 52 | Kühlkörper | | |
| 60 | Überhitzungsvermeidungseinheit | | |
| 62 | statische, thermisch aktive Einheit | | |
| 64 | statisches, thermisch aktives Element | | |
| 66 | statisches, thermisch aktives Element | | |

## Patentansprüche

1. Gargerätevorrichtung, insbesondere Kochfeldvorrichtung, mit zumindest einer Heizeinheit, mit zumindest einer Sensoreinheit (40; 40a), die dazu vorgesehen ist, eine Garkenngröße, die einen Garbetrieb charakterisiert, zu bestimmen, welche als eine Gartemperaturkenngröße ausgebildet ist und eine Temperatur eines Garguts und/oder eines Gargutbehälters widerspiegelt, und die zumindest einen berührungslosen Temperatursensor aufweist, und mit zumindest einer Überhitzungsvermeidungseinheit (60; 60a), die dazu vorgesehen ist, eine Überhitzung der zumindest einen Sensoreinheit (40; 40a) zu vermeiden, wobei die Überhitzungsvermeidungseinheit (60; 60a) zumindest eine statische, thermisch aktive Einheit (62; 62a) aufweist, welche zumindest ein als Peltierelement ausgebildetes, statisches, thermisch aktives Element (64; 64a) aufweist, **dadurch gekennzeichnet, dass** die statische, thermisch aktive Einheit (62a) zusätzlich zumindest ein als Latentwärmespeicherelement ausgebildetes, statisches thermisch aktives Element (66a) aufweist oder die Überhitzungsvermeidungseinheit (60; 60a) zumindest eine Wärmeaufnahmeeinheit (70; 70a) aufweist, die über die statische, thermisch aktive Einheit (62, 62a) mit der Sensoreinheit (40; 40a) thermisch verbunden und dazu vorgesehen ist, als Wärmesenke zu dienen.

2. Gargerätevorrichtung nach Anspruch 1, **dadurch gekennzeichnet, dass** die statische, thermisch aktive Einheit (62a) zumindest zwei unterschiedliche Arten von statischen, thermisch aktiven Elementen (64a, 66a) aufweist.

3. Gargerätevorrichtung nach einem der vorhergehenden Ansprüche, **dadurch gekennzeichnet, dass** die Sensoreinheit (40; 40a) zumindest einen Temperatursensor (46; 46a) aufweist, der dazu vorgesehen ist, eine Temperaturkenngröße der Sensoreinheit (40; 46a) zu bestimmen.

4. Gargerätevorrichtung nach Anspruch 3, **gekennzeichnet durch** zumindest eine Steuereinheit (80; 80a), die dazu vorgesehen ist, zumindest ein statisches, thermisch aktives Element (64, 64a) in Abhängigkeit von Werten der Temperaturkenngröße zu aktivieren.

5. Gargerät, insbesondere Kochfeld, mit zumindest einer Gargerätevorrichtung (12, 14, 16, 18; 12a) nach einem der vorhergehenden Ansprüche.

6. Gargerät nach Anspruch 5, **gekennzeichnet durch** ein Heizelement (22), wobei die Sensoreinheit (40) der Gargerätevorrichtung (12) in einem Garbetriebszustand unter dem Heizelement (22) angeordnet ist.

7. Gargerät nach Anspruch 5 oder 6, **dadurch gekennzeichnet, dass** die Sensoreinheit (40) ein als Infrarotsensor ausgebildetes Sensorelement (42) aufweist, wobei ein Blickfeld des Sensorelements (42) durch das Heizelement (22) hindurch bis zu einer Kochfeldplatte (20) im infraroten Spektralbereich optisch frei ist.

8. Verfahren zum Betrieb einer Gargerätevorrichtung (12, 14, 16, 18; 12a) zumindest nach Anspruch 4.

## Claims

1. Cooking device apparatus, in particular a hob apparatus, having at least one heating unit, having at least one sensor unit (40; 40a) which is provided to determine a cooking parameter that characterises a cooking operation, which is embodied as a cooking temperature parameter and reflects a temperature of a food to be cooked and/or of a container for food to be cooked, and which has at least one contact-free temperature sensor, and having at least one overheating prevention unit (60; 60a) which is provided to prevent overheating of the at least one sensor unit (40; 40a), wherein the overheating prevention unit (60; 60a) has at least one static, thermally active unit (62; 62a) which has at least one static, thermally active element (64; 64a) embodied as a Peltier element, **characterised in that** the static, thermally active unit (62a) additionally has at least one static, thermally active element (66a) embodied as a latent heat storage element or the overheating prevention unit (60; 60a) has at least one heat receiving unit (70; 70a) which is thermally connected to the sensor unit (40; 40a) via the static, thermally active unit (62; 62a) and is provided to serve as a heat sink.

2. Cooking device apparatus according to claim 1, **characterised in that** the static, thermally active unit (62a) has at least two different types of static, thermally active elements (64a, 66a).

3. Cooking device apparatus according to one of the preceding claims, **characterised in that** the sensor unit (40; 40a) has at least one temperature sensor (46; 46a) which is provided to determine a temperature parameter of the sensor unit (40; 46a).

4. Cooking device apparatus according to claim 3, **characterised by** at least one control unit (80; 80a) which is provided to activate at least one static, thermally active element (64, 64a) as a function of values of the temperature parameter.

5. Cooking device, in particular a hob, having at least one cooking device apparatus (12, 14, 16, 18; 12a) according to one of the preceding claims.

6. Cooking device according to claim 5, **characterised by** a heating element (22), wherein the sensor unit (40) of the cooking device apparatus (12) is arranged beneath the heating element (22) in a cooking operating mode.

7. Cooking device according to claim 5 or 6, **characterised in that** the sensor unit (40) has a sensor element (42) embodied as an infrared sensor, wherein a field of view of the sensor element (42) through the heating element (22) as far as a hob plate (20) is visually free in the infrared spectral range.

8. Method for operating a cooking device apparatus (12, 14, 16, 18; 12a) at least according to claim 4.

## Revendications

1. Dispositif pour appareil de cuisson, en particulier dispositif pour table de cuisson, avec au moins une unité chauffante, avec au moins une unité de capteur (40 ; 40a) qui est prévue pour déterminer une grandeur caractéristique de cuisson qui caractérise une opération de cuisson, qui est réalisée en tant que grandeur caractéristique de température de cuisson et reflète une température d'un produit à cuire et/ou d'un récipient pour produit à cuire, et qui présente au moins un capteur de température sans contact, et avec au moins une unité qui évite la surchauffe (60 ; 60a) qui est prévue pour éviter une surchauffe de l'au moins une unité de capteur (40 ; 40a), dans lequel l'unité qui évite la surchauffe (60 ; 60a) présente au moins une unité statique, thermiquement active (62 ; 62a), qui présente au moins un élément statique, thermiquement actif (64 ; 64a), configuré en tant qu'élément Peltier, **caractérisé en ce que** l'unité statique, thermiquement active (62a) présente en outre au moins un élément statique, thermiquement actif (66a), configuré en tant qu'élément accumulateur de chaleur latente ou l'unité qui évite la surchauffe (60 ; 60a) présente au moins une unité d'absorption de chaleur (70 ; 70a) qui est reliée thermiquement à l'unité de capteur (40 ; 40a) par le biais de l'unité statique, thermiquement active (62, 62a), et est prévue pour servir de dissipateur thermique.

2. Dispositif pour appareil de cuisson selon la revendication 1, **caractérisé en ce que** l'unité statique, thermiquement active (62a), présente au moins deux types différents d'éléments statiques, thermiquement actifs (64a, 66a).

3. Dispositif pour appareil de cuisson selon l'une des revendications précédentes, **caractérisé en ce que** l'unité de capteur (40 ; 40a) présente au moins un capteur de température (46 ; 46a) qui est prévu pour déterminer une grandeur caractéristique de température de l'unité de capteur (40 ; 46a).

4. Dispositif pour appareil de cuisson selon la revendication 3, **caractérisé par** au moins une unité de commande (80 ; 80a) qui est prévue pour activer au moins un élément statique, thermiquement actif (64, 64a), en fonction de valeurs de la grandeur caractéristique de température.

5. Appareil de cuisson, en particulier table de cuisson, avec au moins un dispositif pour appareil de cuisson (12, 14, 16, 18 ; 12a) selon l'une des revendications précédentes.

6. Appareil de cuisson selon la revendication 5, **caractérisé par** un élément chauffant (22), dans lequel l'unité de capteur (40) du dispositif pour appareil de cuisson (12) est disposée sous l'élément chauffant (22) dans un état d'opération de cuisson.

7. Appareil de cuisson selon la revendication 5 ou 6, **caractérisé en ce que** l'unité de capteur (40) présente un élément de capteur (42) configuré en tant que capteur infrarouge (42), dans lequel un champ visuel de l'élément de capteur (42) est optiquement libre à travers l'élément chauffant (22) jusqu'à une plaque de table de cuisson (20) dans le domaine spectral infrarouge.

8. Procédé permettant le fonctionnement d'un dispositif pour appareil de cuisson (12, 14, 16, 18 ; 12a) au moins selon la revendication 4.
